# EUROPÄISCHE PATENTSCHRIFT

(11) **EP 3 253 255 B1**
(45) Veröffentlichungstag und Bekanntmachung des Hinweises auf die Patenterteilung: **08.05.2019**
(21) Anmeldenummer: 16703255.6
(22) Anmeldetag: 03.02.2016
(51) Int. Cl.: A47C 1/032

(54) **SYNCHRONMECHANIK**
SYNCHRONIZED MECHANISM
MECANISME SYNCHRONE

(30) Priorität: 03.02.2015 DE 102015101546
(43) Veröffentlichungstag der Anmeldung: 13.12.2017
(73) Patentinhaber: Bock 1 GmbH & Co. KG, 92353 Postbauer-Heng (DE)
(72) Erfinder: BOCK, Hermann, 90602 Pyrbaum (DE)
(74) Vertreter: Schneider, Andreas
(86) Internationale Anmeldenummer: PCT/EP2016/000170
(87) Internationale Veröffentlichungsnummer: WO 2016/124328

(56) Entgegenhaltungen:
- WO-A1-2013/017279
- DE-B3-102007 059 985
- US-A1- 2003 132 653

## Beschreibung

Die Erfindung betrifft eine Synchronmechanik für eine korrelierte Sitz-Rückenlehnen-Bewegung eines Bürostuhles, mit einem auf einer Stuhlsäule plazierbaren Basisträger, einem Sitzträger und einem Rückenlehnenträger.

Unter der Bezeichnung "Synchronmechanik" werden Baugruppen im Sitzunterbau eines Bürostuhles verstanden, die für eine miteinander gekoppelte, eine bestimmte Relativbewegung von Sitz-und Rückenlehne zueinander mit sich bringende Kinematik sorgen. Auf dem Sitzträger ist der in aller Regel mit einer gepolsterten Sitzfläche versehene Sitz des Bürostuhles montiert. Der Rückenlehnenträger, der sich in gängiger Weise von der eigentlichen Synchronmechanik nach hinten erstreckt, trägt an einem nach oben verlaufenden Ausleger die Rückenlehne des Bürostuhles.

Es ist bekannt, bestimmte Arten von Synchronmechaniken derart aufzubauen, daß der Benutzer des Bürostuhles sich durch eine Belastung der Rückenlehne selbst nach oben hebt. Mit anderen Worten arbeitet der Benutzer beim Betätigen der Synchronmechanik durch Zurückdrücken der Rückenlehne gegen sein eigenes, auf dem Sitz aufliegendes Gewicht. Der gewünschte Schwenkwiderstand stellt sich somit quasi selbsttätig aufgrund des Gewichtes des Benutzers ein. Die Druckschriften US2003/0132653A1 und WO2013/017279A1 zeigen Beispiele aus dem Stand der Technik.

Solche selbsteinstellenden Synchronmechaniken sind nicht nur oft vergleichsweise kompliziert aufgebaut, bestehen aus einer Vielzahl zusammenwirkender Bauteile und/oder sind aufwendig in ihrer Montage, sondern beanspruchen oft auch einen vergleichsweise großen Bauraum. Bauraum fordert dabei insbesondere auch eine Vorrichtung zur Einstellung des Schwenkwiderstandes der Rückenlehne.

Eine Aufgabe der vorliegenden Erfindung ist es, eine konstruktiv einfache selbsteinstellende Synchronmechanik bereitzustellen, die einen geringen Bauraum benötigt, trotzdem der Schwenkwiderstand der Rückenlehne einstellbar ist. Diese Aufgabe wird durch eine Synchronmechanik nach Anspruch 1 gelöst. Vorteilhafte Ausführungen der Erfindung sind in den Unteransprüchen angegeben.

Danach ist eine Synchronmechanik, wie in Anspruch 1 definiert, für eine korrelierte Sitz-Rückenlehnen-Bewegung eines Bürostuhles vorgesehen, mit unter anderem einem auf einer Stuhlsäule plazierbaren Basisträger, einem Sitzträger und einem Rückenlehnenträger, wobei der Rückenlehnenträger sowohl um eine erste Querachse schwenkbar mit dem Basisträger als auch mit dem Sitzträger gelenkig verbunden ist und wobei der Sitzträger über ein Koppelelement mit dem Basisträger gelenkig verbunden ist, wobei das Koppelelement sowohl um eine zweite Querachse schwenkbar mit dem Basisträger als auch mit dem Sitzträger gelenkig verbunden ist, wobei ein Federmechanismus zum Einstellen des Schwenkwiderstandes der Rückenlehne vorgesehen ist, welcher Federmechanismus wenigstens ein Federelement aufweist, wobei sich das wenigstens eine Federelement mit seinem einen Federende an dem Koppelelement abstützt.

Dadurch, daß sich das eine Federende des wenigstens einen Federelements an dem Koppelelement abstützt, wird zunächst auf einfache Weise sichergestellt, daß das Federelement bei einem Verschwenken des Rückenlehnenträgers von einer Grundposition in eine nach hinten verschwenkte Position auf eine ganze bestimmte, vorteilhafte Weise beaufschlagt wird. Darüber hinaus wird, wie weiter unten näher erläutert, durch die Anbindung des Federelements an das Koppelelement eine besonders vorteilhafte Federkrafteinstellung möglich.

Zunächst wird mit der vorliegenden Erfindung jedoch die Anzahl der Koppelelemente, insbesondere die Anzahl der Sitzträger und Rückenlehnenträger verbindenden Elemente, verringert, um dadurch einen besonders einfachen konstruktiven Aufbau der Mechanik zu erreichen, ohne auf die gewünschte Funktionalität einer Synchronmechanik zu verzichten. Zugleich kann eine von der üblichen Anhebebewegung des Sitzes abweichende Sitzbewegung bereitgestellt werden, bei der dennoch der sogenannte "Hemdauszieheffekt" vermieden wird. Dadurch wird ein besonders hoher Sitzkomfort erreicht, ohne daß auf aufwendigere und teure

Lösungen zurückgegriffen werden muß.

Dies wird dadurch erreicht, daß der Rückenlehnenträger sowohl um eine Querachse schwenkbar und damit die Hauptschwenkachse der Mechanik definierend mit dem Basisträger, als auch mit dem Sitzträger unmittelbar, d.h. direkt und ohne Zwischenschaltung eines zusätzlichen Bauteils, gelenkig verbunden ist derart, daß eine Schwenkbewegung der Rückenlehne von einer Grundstellung in eine nach hinten verschwenkte Stellung eine sofortige Absenkbewegung des in Stuhllängsrichtung gesehen hinteren Bereichs des Sitzträgers nach hinten unten induziert und der Sitzträger mit dem Basisträger über ein an dem Sitzträger und an dem Basisträger angelenktes Koppelelement gelenkig verbunden ist derart, daß bei der Schwenkbewegung der Rückenlehne von der Grundstellung in die nach hinten verschwenkte Stellung eine sofortige Anhebebewegung des in Stuhllängsrichtung gesehen vorderen Bereichs des Sitzträgers nach hinten oben erfolgt. Anstelle des sonst üblichen Anhebens des gesamten Sitzes wird also der hintere Bereich des Sitzes bei einem Verschwenken der Rückenlehne in ihre nach hinten verschwenkte Stellung abgesenkt, während der vordere Bereich des Sitzes angehoben wird. Das Absenken des hinteren Sitzbereiches erfolgt dabei unmittelbar bei jedem Verlassen der Grundstellung, ohne daß etwa zunächst eine Anhebebewegung des hinteren Sitzbereiches erfolgt. Als Grundstellung wird dabei diejenige Stellung angesehen, in der die Rückenlehne nicht nach hinten verschwenkt ist.

Dadurch, daß der Sitzträger in seinen rückwärtigen Bereich abgesenkt wird und gleichzeitig ein Anheben des vorderen Bereichs des Sitzträgers erfolgt, erfolgt ein synchrones Mitführen des Sitzes in einem definierten Verhältnis zur Rückenlehne sowie ein Neigen der Sitzfläche. Hierdurch gibt sich der gewünschte Synchroneffekt, bei dem sich der Winkel des Sitzträgers zum Rückenlehnenträger ändert.

Das Gewicht des Benutzers wirkt sich direkt auf den von dem Benutzer spürbaren Schwenkwiderstand aus. Ein leichter Benutzer muß bei einem Verschwenken einen deutlich geringeren Schwenkwiderstand überwinden, als ein schwerer Benutzer. Subjektiv ergibt sich für jeden Benutzer der gleiche "gefühlte" Widerstand beim Verschwenken der Rückenlehne.

Die spezielle Synchronbewegung der erfindungsgemäßen Mechanik wird vorzugsweise auf besonders einfache Art und Weise dadurch erreicht, daß durch die Positionen der Anlenkpunkte des Rückenlehnenträgers an dem Basisträger einerseits und an dem Sitzträger andererseits ein starr mit dem Rückenlehnenträger verbundenes oder als integraler Bestandteil des Rückenlehnenträgers ausgebildetes Koppelelement definiert ist. Anders ausgedrückt ist zwischen Rückenlehnenträger und Sitzträger kein beidseitig frei verschwenkbares Koppelelement mehr erforderlich. Statt dessen dient der Rückenlehnenträger selbst als Koppelelement.

Eine besonders geeignete Koppelgeometrie und eine daraus resultierende Synchronbewegung wird in einer bevorzugten Ausführungsform der Erfindung dadurch erzielt, daß der Anlenkpunkt des hinteren Koppelelementes an dem Sitzträger in Sitzlängsrichtung gesehen in jeder Stellung des Rückenlehnenträgers hinter dem Anlenkpunkt des hinteren Koppelelementes an dem Basisträger und der Anlenkpunkt des vorderen Koppelelementes an dem Sitzträger in Sitzlängsrichtung gesehen in jeder Stellung des Rückenlehnenträgers vor dem Anlenkpunkt des vorderen Koppelelementes an dem Basisträger liegt.

Gegenüber anderen selbsteinstellenden Mechaniken zeichnet sich die vorliegende Synchronmechanik dadurch aus, daß sie besonders flachbauend ist, so daß eine entsprechende Baugruppe nur sehr wenig Bauraum benötigt. Dies gilt selbst dann, wenn zur Unterstützung bzw. Beeinflussung des Schwenkwiderstandes und/oder um zu verhindern, daß die Rückenlehne unkontrolliert nach hinten kippt sowie für ein sicheres Zurückholen der Rückenlehne aus der verschwenkten Stellung in die Grundstellung, sobald der Benutzer der Rückenlehne nicht mehr belastet, ein Federmechanismus mit einem oder mehreren Federelementen vorgesehen ist, da der Federmechanismus derart ausgeführt sein kann, daß das wenigstens eine Federelement das Koppelelement mit dem Basisträger oder mit dem Rückenlehnenträger verbindet, ohne über das ohnehin vorgesehenen Gehäusevolumen des Basisträgers hinaus weiteren zusätzlichen Bauraum zu benötigen. Dies trifft insbesondere dann zu, wenn das Federelement mit dem Koppelelement einerseits sowie mit dem hinteren Bereich des Basisträgers oder mit dem Rückenlehnenträger verbunden ist und dadurch vergleichsweise flach liegend im Inneren der Baugruppe angeordnet ist.

Erfindungsgemäss weist der Federmechanismus Mittel zur Einstellung der Federkraft des wenigstens einen Federelements auf derart, daß die Entfernung des in Stuhllängsrichtung gesehen vorderen Federendes zu der vorderen Querachse, also zu der Verbindungsachse von Basisträger und Koppelelement, veränderbar ist. Hierdurch kann der die Beaufschlagung des Federendes bestimmende und damit den Schwenkwiderstand des Rückenlehnenträgers beeinflussende wirksame Hebelarm, nämlich der Abstand zwischen dem Anlenkpunkt der Feder an dem Koppelelement und der vorderen Querachse, verlängert oder verkürzt werden. Bei der Einstellung der Federkraft wird die Lage des Federelements in der Mechanik, insbesondere deren Neigung verändert, wodurch sich im Ergebnis die Vorspannung der Gesamtmechanik ändert.

Das Einstellen der Federkraft erfolgt dabei vorzugsweise derart, daß keine Arbeit gegen die Federkraft verrichtet werden muß. Für eine solche "kraftlose" Federkrafteinstellung sind die Einstellmittel derart ausgebildet, daß das lageveränderliche vordere Federende auf einer Kreisbahn mit im wesentlichen konstanten Radius um das andere, hintere Federende bewegbar ist. Die Vorspannung des Federelements bleibt dabei unverändert.

Nicht im Rahmen dieser Erfindung umfassen die Einstellmittel einen Kurventrieb, dessen mit einem Kurventräger zusammenwirkende Kurvenrolle mit dem lageveränderlichen Federende des wenigstens einen Federelements verbunden ist und durch eine durch den Benutzer manuell oder motorisch bewirkte Bewegung des Kurventrägers in Positionen unterschiedlicher Federkraft bewegbar ist. Die Verwendung eines Kurventriebs als Einstellmittel ist wegen der durch die vorgegebene Kurvensteigung exakt definierbaren Bewegungskurve des Federendes vorteilhaft.

Erfindungsgemäss umfassen die Einstellmittel ein Bewegungsgewinde, mit einer Gewindespindel und mit einer auf der Gewindespindel beweglich geführten Gewindemutter, wobei die Gewindemutter mit dem sich an dem Koppelelement abstützenden Federende des wenigstens einen Federelements verbunden ist und wobei dieses Federende durch eine Bewegung der Gewindemutter in Positionen unterschiedlicher Federkraft bewegbar ist.

Diese und weitere Vorteile der Erfindung werden im Zusammenhang mit den Ausführungsbeispielen der Erfindung nachfolgend anhand der Zeichnungen erläutert. Hierbei zeigen:
- Fig. 1: eine Seitenansicht der Synchronmechanik (erste Ausführungsform) in der Grundstellung ("harte" Einstellung),
- Fig. 2: eine teilweise geschnittene Seitenansicht der Synchronmechanik (erste Ausführungsform) in der Grundstellung ("harte" Einstellung),
- Fig. 3: eine teilweise geschnittene Seitenansicht der Synchronmechanik (erste Ausführungsform) in einer maximal nach hinten verschwenkten Stellung ("harte" Einstellung),
- Fig. 4: eine teilweise geschnittene Seitenansicht der Synchronmechanik nicht-erfindungsgemässe (erste Ausführungsform) in der Grundstellung ("weiche" Einstellung),
- Fig. 5: eine teilweise geschnittene Seitenansicht der Synchronmechanik nicht-erfindungsgemässe (erste Ausführungsform) in einer maximal nach hinten verschwenkten Stellung ("weiche" Einstellung),
- Fig. 6: eine erste geschnittene Seitenansicht der Synchronmechanik erfindungsgemässe (zweite Ausführungsform) in der Grundstellung ("harte" Einstellung),
- Fig. 7: eine zweite geschnittene Seitenansicht der Synchronmechanik (zweite Ausführungsform) in der Grundstellung ("harte" Einstellung),
- Fig. 8: eine erste geschnittene Seitenansicht der Synchronmechanik (zweite Ausführungsform) in einer maximal nach hinten verschwenkten Stellung ("harte" Einstellung),
- Fig. 9: eine zweite geschnittene Seitenansicht der Synchronmechanik (zweite Ausführungsform) in einer maximal nach hinten verschwenkten Stellung ("harte" Einstellung),
- Fig. 10: Gewindemutter und Gleitschuh der Einstellmittel der Synchronmechanik (zweite Ausführungsform) in einer Draufsicht in Richtung der Spindelachse.

Sämtliche Figuren zeigen die Erfindung nicht maßstabsgerecht, dabei lediglich schematisch und nur mit ihren wesentlichen Bestandteilen. Gleiche Bezugszeichen entsprechen dabei Elementen gleicher oder vergleichbarer Funktion.

Im Zusammenhang mit den Fig. 1 bis 5 wird zunächst eine erste Ausführungsform erläutert.

Die Synchronmechanik 100 weist einen Basisträger 1 auf, der mittels einer Konusaufnahme 2 auf das obere Ende einer Stuhlsäule 10 (siehe Fig. 1) gesetzt ist. Darüber hinaus umfaßt die Synchronmechanik 100 einen im wesentlichen rahmenförmigen Sitzträger 3 und einen in Draufsicht gabelförmigen Rückenlehnenträger 4, dessen Wangen 5 zu beiden Seiten des Basisträgers 1 angeordnet sind.

Der Sitzträger 3 ist zur Aufnahme oder Montage einer vorzugsweise gepolsterten Sitzfläche (nicht abgebildet) vorgesehen. Die Montage erfolgt mit Hilfe nicht näher dargestellter Befestigungselemente auf übliche Art und Weise. Am Rückenlehnenträger 4 ist eine nicht näher dargestellte Rückenlehne angebracht, die bei modernen Bürostühlen höhenverstellbar ist. Die Rückenlehne kann mit dem Rückenlehnenträger 4 auch einstückig verbunden sein.

Die gesamte Synchronmechanik 100 ist bezüglich ihrer Mittellängsebene, was die eigentliche Kinematik betrifft, spiegelsymmetrisch aufgebaut. Insoweit ist bei der folgenden Beschreibung immer von beiderseits paarweise vorhanden Konstruktionselementen der eigentlichen Schwenkmechanik auszugehen.

In den Fig. 1, 2 und 4 ist die Grundposition der Synchronmechanik 100 gezeigt, bei welcher der Sitzträger 3 eine im wesentlichen waagerechte Lage einnimmt. Fig. 3 und 5 zeigen die Synchronmechanik 100 in einer maximal nach hinten geschwenkten Stellung des Rückenlehnenträgers 4.

In dem in Stuhllängsrichtung 14 gesehen hinteren Bereich 6 der Mechanik ist der um eine die Hauptschwenkachse 11 der Synchronmechanik 100 definierende erste Querachse in Schwenkrichtung 7 schwenkbare Rückenlehnenträger 4 einerseits mit dem hinteren Bereich 9 des Basisträgers 1 und andererseits mit dem hinteren Bereich 25 des Sitzträgers 3 unmittelbar gelenkig verbunden.

Der Rückenlehnenträger 4 ist dabei mit seiner sich in Richtung des vorderen Sitzbereiches 8 erstreckenden Wange 5 unmittelbar an dem Basisträger 1 angelenkt und somit um eine die feststehende Hauptschwenkachse der Synchronmechanik 100 definierende erste (hintere) Querachse 11 in Schwenkrichtung 7 schwenkbar. Mit einem sich nach oben erstreckenden Mitnehmer 12 der Wange 5 ist der Rückenlehnenträger 4 mit dem Sitzträger 3 unmittelbar gelenkig verbunden.

Die durch die Anlenkung des Rückenlehnenträgers 4 an dem Basisträger 1 definierte erste Gelenkachse 13 ist in Stuhllängsrichtung 14 gesehen vor der durch die Anlenkung des Rückenlehnenträgers 4 an dem Sitzträger 3 definierten zweite Gelenkachse 15 angeordnet. Gegenüber der Senkrechten auf der Hauptschwenkachse der Synchronmechanik 100 ist die zweite Gelenkachse 15 zwar nur leicht nach hinten versetzt. Eine Zenith-Stellung unmittelbar über der ersten Gelenkachse 13 kann jedoch nicht erreicht werden. Ein Herausschwenken des Rückenlehnenträgers 4 aus der Grundstellung in eine nach hinten verschwenkte Stellung ist daher stets mit einer Absenkbewegung S des hinteren Bereiches 25 des Sitzträgers 3 verbunden.

In der Grundstellung befinden sich beide Gelenkachsen 13, 15 in Stuhllängsrichtung 14 gesehen vor dem Zentrum der Konusaufnahme 2. In der maximal nach hinten verschwenkten Stellung befindet sich die zweite Gelenkachse 15 in Stuhllängsrichtung 14 gesehen hinter dem Zentrum der Konusaufnahme 2, während die Position der ersten Gelenkachse 13 gegenüber der Konusaufnahme 2 unveränderlich ist.

Durch die Positionen der Anlenkpunkte des Rückenlehnenträgers 4 an dem Basisträger 1 einerseits und an dem Sitzträger 3 andererseits wird ein starr mit dem Rückenlehnenträger 4 verbundenes, als integraler Bestandteil des Rückenlehnenträgers 4 ausgebildetes Koppelelement 16 definiert, wie es in Fig. 1 mit strichpunktierter Linie symbolisch dargestellt ist. Das Koppelelement 16 besteht konstruktiv ausschließlich aus einem Teil der Wange 5. Die Anordnung des Koppelelements 16 unmittelbar oberhalb der Konusaufnahme 2 trägt zu einem vorteilhaften Bewegungsablauf der Synchronmechanik 100 bei.

In dem vorderen Bereich 17 der Mechanik ist der vordere Bereich 18 des Basisträgers 1 mit dem vorderen Bereich 8 des Sitzträgers 3 gelenkig verbunden. Hierzu ist ein Koppelelement 21 vorgesehen, das einerseits unmittelbar an dem Basisträger 1, nämlich um eine zweite (vordere) Querachse 19 schwenkbar, und andererseits unmittelbar an dem Sitzträger 3 angelenkt ist. Die vordere Querachse 19 ist, ebenso wie die hintere Querachse 11 ortsfest zu dem Basisträger 1 und damit feststehend, wird also bei einem Verschwenken des Rückenlehnenträgers 4 nicht mitbewegt. Der Anlenkpunkt des Koppelelements 21 an dem Basisträger 1 und damit die dritte Gelenkachse 22 befindet sich in Stuhllängsrichtung 14 gesehen hinter dem Anlenkpunkt des Koppelelements 21 an dem Sitzträger 3 und damit hinter der vierten Gelenkachse 23.

Auch in einer maximal nach hinten verschwenkten Stellung der Synchronmechanik 100 ändert sich die Reihenfolge der Anordnung der Gelenkachsen 13, 15, 22, 23 nicht. Das hintere Koppelelement 16 zeigt in Stuhllängsrichtung 14 gesehen ausgehend von der ersten Querachse 11 in jedem Fall schräg nach oben und nach hinten und das vordere Koppelelement 21 zeigt in Stuhllängsrichtung 14 gesehen ausgehend von der zweiten Querachse 19 in jedem Fall schräg nach oben und nach vorn. Dabei verlaufen die Gelenkachsen 15, 23 an den Anlenkpunkten des Sitzträgers 3 in vertikaler Richtung gesehen stets oberhalb der Gelenkachsen 13, 22, die durch die Anlenkung an dem Basisträger 1 definiert werden. Die Koppelelemente 16, 21 sind zueinander V-förmig angeordnet, wobei sich die gedachten Verlängerungslinien der Koppelelemente 16, 21 unterhalb des Basisträgers 1 schneiden. Die relative Bewegung von Sitzträger 3 und Rückenlehnenträger 4 zueinander wird durch die Position der insgesamt vier durch die Enden der beiden Koppelelemente 16, 21 verlaufenden, durch die Anlenkpunkte definierten Gelenkachsen 13, 15, 22, 23 bestimmt.

Durch den beschriebenen Schwenkmechanismus wird gewährleistet, daß der Rückenlehnenträger 4 mit der Rückenlehne um die als Hauptschwenkachse dienende hintere Querachse 11, hier die erste Gelenkachse 13, in Schwenkrichtung 7 verschwenkt werden kann. Zugleich induziert die Schwenkbewegung der Rückenlehne nach hinten eine sofortige Absenkbewegung S des hinteren Bereiches 25 des Sitzträgers 3 nach hinten unten und der vordere Bereich 8 des Sitzträgers 3 vollführt eine Anhebebewegung H nach hinten oben (siehe Fig. 1). Bei einer Verschwenkung der Rückenlehne erfolgt also zugleich eine Verschiebung des Sitzträgers 3 nach hinten, während der Basisträger 1 mit den Schwenklagern 13, 22 positionsfest bleibt.

Die Mechanik weist einen Federmechanismus zum Einstellen des Schwenkwiderstandes der Rückenlehne auf. Dieser umfaßt wenigstens ein Federelement 30, siehe Fig. 2. Das Federelement 30 übt dabei eine Federkraft entgegen der nach hinten gerichteten Schwenkbewegung 7 der Rückenlehne aus. Dabei wird das Federelement 30 bei einem Verschwenken des Rückenlehnenträgers 4 beaufschlagt. Je nach "Härte" des Federelements 30 erfolgt also die Synchronbewegung (Sitz- und Rückenlehne) gegen einen mehr oder weniger großen Federwiderstand.

Es ist eine Federanordnung mit einer zentral angeordneten Schraubendruckfeder 30 vorgesehen, welche sich einerseits an einem vorderen Widerlager 31 und andererseits an einem hinteren Widerlager 37 mit Hilfe von Federtellern 32, 34 abstützt (nicht in allen Figuren im Detail abgebildet). Die Feder 30, die im Detail allein in Fig. 2 dargestellt ist, umgreift dabei Führungsstangen 33, die an ihren jeweiligen Enden die Federteller 32, 34 aufweisen.

Bei einem Verschwenken des Rückenlehnenträgers 4 wird die Feder 30 einseitig, nämlich an ihrem vorderen Federende 28, belastet. Genauer gesagt ist das wenigstens eine Federelement 30 mit seinem einen, in Stuhllängsrichtung 14 gesehen hinteren Federende 27 unmittelbar mit dem Rückenlehnenträger 4 oder dem Basisträger 1 verbunden, nämlich an dem Anlenkpunkt 40 an oder in der Nähe der Position der diese beiden Komponenten verbindenden Hauptschwenkachse 11 der Mechanik 100. Mit seinem anderen, in Stuhllängsrichtung 14 gesehen vorderen Federende 28 ist das Federelement 30 mit dem Koppelelement 21 verbunden derart, daß eine Bewegung der Rückenlehne von einer Grundstellung in eine nach hinten verschwenkte Stellung eine Beaufschlagung dieses vorderen Federendes 28 hervorruft.

Das vordere Federende 28 ist dabei zur Ausbildung eines Hebelarmes 36 beabstandet von der vorderen Querachse 19 mit dem Koppelelement 21 verbunden. Bei dem Federelement 30 handelt es sich um eine Druckfeder. Der Verbindungspunkt 42 des Federendes 28 mit dem Koppelelement 21 befindet sich oberhalb der vorderen Querachse 19 und damit zwischen der vorderen Querachse 19 und dem Anlenkpunkt 23 des Koppelelements 21 an dem Sitzträger 3. Der Verbindungspunkt 42 der Feder 30 mit dem Koppelelement 21 liegt dann in Stuhllängsrichtung 14 gesehen stets oberhalb sowie vor der vorderen Querachse 19.

Das Koppelelement 21 führt als eine Art Lenker bei einer Schwenkbewegung der Rückenlehne bzw. des daran angelenkten Sitzes eine zum Rückenlehnenträger 4 hin gerichtete Schwenkbewegung 29 aus, so daß eine zwischen dem Rückenlehnenträger 4 oder dem Basisträger 1 und dem Koppelelement 21 eingespannte Druckfeder 30 von vorn beaufschlagt wird.

Die Position des vorderen Anlenkpunktes 42 des Federelements 30 an dem Koppelelement 21 definiert die Länge eines Hebelarmes 36 bis zur vorderen Querachse 19 der Mechanik 100. Bei einem Verschwenken des Rückenlehnenträgers 4 wird der Arm 36 nach hinten in Schwenkrichtung 41 mitgenommen, wodurch das vordere Federende 27 beaufschlagt wird.

Der Federmechanismus umfaßt Mittel zum Einstellen der Federkraft des wenigstens einen Federelements 30, indem die Position des vorderen Federendes 28 verändert wird. Hierzu wird die Entfernung des vorderen Federendes 28 zu der vorderen Querachse 19 verändert.

Um eine "kraftlose" Federkrafteinstellung zu erreichen, sind die Einstellmittel derart ausgebildet, daß das vordere Federende 28 auf einer Kreisbahn mit im wesentlichen konstanten Radius um das hintere Federende 27 des Federelements 30 bewegbar ist. Das hintere Federende 27 bleibt während dieser Verstellung lageunveränderlich.

Die Veränderung der Position des vorderen Federendes 28 erfolgt in der im Zusammenhang mit den Fig. 1 bis 5 beschriebenen ersten Ausführungsform der Erfindung mittels eines Kurventriebes 43. Der Kurventrieb 43 weist einen manuell und/oder motorisch betätigbaren, beweglich an dem Koppelelement 21 gelagerten, insbesondere drehbar gelagert, vorzugsweise exzentrischen Kurventräger 44 auf, der mit einer als Abtastelement dienenden Kurvenrolle 45 zusammenwirkt, die mit der Kurve 46 des Kurventrägers 44 zusammenwirkt bzw. in Eingriff steht. In einem einfachen Fall, in dem der Kurventräger 44 als Kurvenscheibe ausgeführt ist, läuft, wie dargestellt, die Kurvenrolle 45 einseitig auf der Kurve 46, an die sie durch das wenigstens eine Federelement 30 gedrückt wird. Die Kurvenrolle 45 ist dabei mit dem vorderen Federende 28 verbunden. Durch eine Bewegung des Kurventrägers 21 kann die Kurvenrolle 45 und damit das dort angebrachte Federende 28 in Positionen relativ zu der vorderen Querachse 19 bewegt werden, welche unterschiedliche Federkräfte zur Folge haben. Dabei ist die Kurvenrolle 45 bei der abgebildeten Ausführungsform der Erfindung mit einem Gleitschuh 51 versehen und wird auf einer in dem Koppelelement 21 vorgesehenen offenen Kulisse 47 geführt (siehe Fig. 2) oder ist auf andere Weise mit dem Koppelelement 21 verbunden. Die Kulisse 47 ist gebogen, nämlich kreisförmig ausgeführt derart, daß die Kurvenrolle 45 und damit das vordere Federende 28 auf einer Kreisbahn mit im wesentlichen konstantem Radius um das andere Federende 27 bewegbar ist.

Das vordere Federende 28 des Federelements 30 ist mit dem Koppelelement 21 verbunden, indem ein Bolzen oder ein anderes zur Abtastung der Kurve geeignetes Bauteil, an dem das Federende 28 befestigt, beispielsweise eingehängt ist, in dem Koppelelement 21 geführt bzw. gelagert ist. Dabei liegt das abtastende Bauteil, also beispielsweise die Kurvenrolle 45, insbesondere in einer Führungsnut, einer gebogenen Kulisse oder dergleichen ein und stützt sich an einer definierten, von seiner Position auf der Kurve 46 abhängigen, die Federkraft des Federelements 30 bestimmenden Position des Koppelelements 21 ab, wobei es von der dem Koppelelement 21 zugeordneten vorderen Querachse 19 beabstandet ist. Mit anderen Worten wird ein geeignetes Bauteil, beispielsweise in Form eines Bolzens, verwendet, um einerseits mit einem verstellbaren Kurventräger 44, beispielsweise der Kurvenscheibe, zusammenzuwirken und als Kurvenrolle 45 die Kurve 46 der Kurvenscheibe 44 abzutasten, und um zugleich andererseits als eine Art Gleitschuh zu wirken oder mit einem Gleitschuh 51 oder dergleichen zusammenzuwirken, der sich auf einer Gleitbahn, beispielsweise in Form einer gebogenen Kulisse 47, an dem Koppelelement 21 abstützt.

Auf dem den Verlauf der Kurve 46 definierenden Rand der Kurvenscheibe 44 sind den lokalen Verlauf der Kurve 46 bestimmende Mulden 48, 49 vorgesehen, welche an definierten Stellen der Kurve 46 eine ausreichend große Selbsthemmung, also einen hinreichenden Widerstand gegen ein Verrutschen der Kurvenrolle 45 auf der Kurve 46, gewährleisten. Damit bleibt die Kurvenrolle 45 an ihrem Platz, auch wenn zum Erreichen eines möglichst kurzen Verstellweges bei der Einstellung der Federkraft des Federelements 30 ein Kurventräger 44 zum Einsatz kommt, der eine Kurve 46 mit möglichst steilem Anstieg, also einem steilen Kurvenwinkel, aufweist.

Ein Vorteil der Mulden 48, 49 ist, daß dadurch eine gestufte Einstellung der Federkraft möglich ist, was aus Benutzersicht oftmals als vorteilhaft angesehen wird, da das Verstellen des Federendes mit einem mehr oder weniger starken Einrasten der Kurvenrolle 45 in der jeweiligen Mulde 48, 49 verbunden ist, wodurch der Benutzer eine taktile Rückmeldung über einen erfolgreich vollzogenen Einstellvorgang erhält. Es ist jedoch auch eine Ausführung mit durchgehend glattem Kurvenrand möglich.

Von der "harten" in die "weiche" Einstellung gelangt man, wenn die in dem Koppelelement 21 gelagerte exzentrische Kurvenscheibe 44 in Betätigungsrichtung 50 gedreht wird. Die Kurvenscheibe 44 ist dabei um eine Drehachse 52 drehbar in dem Koppelelement 21 gelagert, wobei sich die Drehachse 52 etwa mittig zwischen der vorderen Querachse 19 und dem Anlenkpunkt 23 des Koppelelements 21 an dem Sitzträger 3 befindet.

In der in den Fig. 1 bis 3 abgebildeten härtesten Einstellung liegt die Kurvenrolle 45 in der hintersten Mulde 48 der Kurve 46 ein. Der Abstand 36 vom Angriffspunkt 42 der Feder 30 bis zur Querachse 19 ist am größten. In dieser Stellung muß der Anlenkpunkt 42 der Feder 30 bei gleichem Verschwenkwinkel des Rückenlehnenträgers 4 eine größere Strecke zurücklegen. Mit anderen Worten ist der Federweg länger. Aus diesem Grund wird die Feder 30 stärker komprimiert. Der Schwenkwiderstand ist härter. Dabei weist die Feder 30 bereits zu Beginn des Verschwenkvorgangs die größte Härte auf, ohne daß dazu ein Verschwenken des Rückenlehnenträgers 4 notwendig ist. Zugleich ist der ausgehend von der Querachse 19 senkrecht auf die Federwirklinie 38 zeigende wirksame Hebelarm 35 am längsten. Das in dieser Einstellung auf die Mechanik wirkende Rückstelldrehmoment bei einem Verschwenken der Rückenlehne ist maximal.

In der in Fig. 4 und 5 abgebildeten weichsten Einstellung liegt die Kurvenrolle 45 in der vordersten Mulde 49 der Kurve 46 ein. Der effektive Hebelarm 35 ist kürzer, der Federweg und damit der Schwenkwiderstand entsprechend geringer.

Die Drehung des Kurventrägers 44 in Betätigungsrichtung 50 erfolgt beispielsweise mittels einer manuell betätigbaren Handhabe, beispielsweise mit einem Drehgriff oder einem Handrad (nicht abgebildet). Diese Handhabe ist an dem Koppelelement 21 gelagert und bewegt sich mit dem Koppelelement 21 mit, vollführt also ebenso wie das Koppelelement 21 bei einem Verschwenken des Rückenlehnenträgers 4 eine Schwenkbewegung 41 nach hinten. Alternativ kann der Kurventräger 44 auch über Hebel, Bowdenzüge usw. angetrieben werden. Auch kann anstelle einer manuellen Betätigung ein (elektro)motorischer Antrieb vorgesehen sein.

In einer alternativen Ausführung (nicht dargestellt) ist der Kurventräger 44 derart ausgeführt, daß die Kurvenrolle 45 an bzw. in der Kurve 46 des Kurventrägers 44 zwangsgeführt wird. Hierzu weist der Kurventräger 44 vorzugsweise eine als Spiralkurve ausgebildete Führungsnut für die Kurvenrolle 45 auf. In diesem Fall kann die Verstellung in jedem Fall stufenlos erfolgen.
Je nach zur Verfügung stehendem Bauraum kann eine große oder kleine Kurvenscheibe 46 zum Einsatz kommen. Auch kann je nach gewünschter Baugröße eine Kurve 46 mit einer geringen oder einer starken Steigung verwendet werden. Ebenso kann durch die Wahl der Kurve 46, insbesondere durch die Entscheidung, ob eine Kurve 46 mit konstanter oder variabler Steigung eingesetzt wird, die Verstellcharakteristik des Schwenkwiderstandes eingestellt werden.

Im Zusammenhang mit den Fig. 6 bis 10 wird anschließend eine zweite Ausführungsform der Erfindung erläutert. Die hier beschriebene Synchronmechanik 101 verfügt gegenüber der zuvor beschriebenen Synchronmechanik 100 über geänderte Einstellmittel zum Einstellen der Federkraft. Anstelle eines Kurventriebes 43 kommt nun ein Bewegungsgewinde 53 zum Einsatz. Im übrigen unterscheiden sich die beiden Ausführungsformen nicht bzw. nur unwesentlich. Beide Ausführungsformen weisen, wie u.a. anhand der Bezugszeichen deutlich wird, identische oder sich in ihrer Funktion entsprechende Elemente auf, so daß nachfolgend von einer vollständig wiederholten Beschreibung des Zusammenspiels der Bauteile weitgehend abgesehen wird. Zugleich sind in den Fig. 6 bis 9 nicht alle Elemente abgebildet. So ist beispielsweise derjenige Teil der Wange 5 des Rückenlehnenträgers, der mit der Hauptschwenkachse 11 der Mechanik verbunden ist, nicht dargestellt. Die Lage der Hauptschwenkachse 11 selbst ist hingegen eingezeichnet.

In den Fig. 6 und 7 ist die Grundposition der Synchronmechanik 101 gezeigt, bei welcher der Sitzträger 3 eine im wesentlichen waagerechte Lage einnimmt. Fig. 8 und 9 zeigen die Synchronmechanik 101 in einer maximal nach hinten geschwenkten Stellung des Rückenlehnenträgers 4.

Es ist erneut eine Federanordnung mit einer zentral angeordneten Schraubendruckfeder 30 vorgesehen, welche sich einerseits an einem vorderen Widerlager 31 und andererseits an einem hinteren Widerlager 37 mit Hilfe von Federtellern 32, 34 abstützt. Die Feder 30 (lediglich in Fig. 6 angedeutet) umgreift dabei Führungsstangen 33, die an ihren jeweiligen Enden die Federteller 32, 34 aufweisen.

Bei einem Verschwenken des Rückenlehnenträgers 4 wird die Feder 30 einseitig, nämlich an ihrem vorderen Federende 28, belastet. Das hintere Federende 27 ist unmittelbar mit dem Basisträger 1 verbunden. Mit seinem vorderen Federende 28 ist das Federelement 30 mit dem Koppelelement 21 verbunden derart, daß eine Bewegung der Rückenlehne von einer Grundstellung in eine nach hinten verschwenkte Stellung eine Beaufschlagung dieses vorderen Federendes 28 hervorruft.

Das vordere Federende 28 ist dabei erneut zur Ausbildung eines Hebelarmes 36 beabstandet von der vorderen Querachse 19 mit dem Koppelelement 21 verbunden. Der Verbindungspunkt 42 des Federendes 28 mit dem Koppelelement 21 befindet sich somit erneut in Stuhllängsrichtung 14 gesehen oberhalb sowie im unverschwenkten Zustand vor der vorderen Querachse 19.

Das Koppelelement 21 führt als eine Art Lenker bei einer Schwenkbewegung der Rückenlehne bzw. des daran angelenkten Sitzes eine zum Rückenlehnenträger 4 hin gerichtete Schwenkbewegung 29 aus, so daß die Druckfeder 30 von vorn beaufschlagt wird.

Um eine "kraftlose" Federkrafteinstellung zu erreichen, sind die Mittel zum Einstellen der Federkraft derart ausgebildet, daß das vordere Federende 28 auf einer Kreisbahn mit im wesentlichen konstanten Radius um das hintere Federende 27 des Federelements 30 bewegbar ist. Das hintere Federende 27 bleibt während dieser Verstellung lageunveränderlich.

Im Gegensatz zu einer gestuften Einstellung der Federkraft, wie dies bei der zuvor beschriebenen ersten Ausführungsform mit einer Mulden aufweisenden Kurvenscheibe der Fall war, findet jetzt eine stets stufenlose Lageänderung des vorderen Widerlagers 31 und damit eine stufenlose Verstellung der Federkraft statt.

Die Veränderung der Position des vorderen Federendes 28 erfolgt hier mittels eines Bewegungsgewindes 53. Das Bewegungsgewinde 53 umfaßt eine Gewindespindel 55 und eine auf der Gewindespindel 55 beweglich geführte Gewindemutter 56. Die Gewindemutter 56 ist mit dem sich an dem Koppelelement 21 abstützenden Federende 28 des wenigstens einen Federelements 30 mittelbar oder unmittelbar verbunden. Das vordere Federende 28 ist durch eine Bewegung der Gewindemutter 56 auf der Gewindespindel 55 in Positionen relativ zu der vorderen Querachse 19 bewegbar, die eine unterschiedliche Federkraft zur Folge haben.

Die Gewindespindel 55 ist beidseitig an festen Lagerpunkten 57, 58 innerhalb des Koppelelements 21 gelagert, so daß sich die Gewindespindel 55 mit dem Koppelelement 21 verschwenkt. Auch im nach hinten verschwenkten Zustand, wie in Fig. 8 und 9 dargestellt, bleibt die Gewindemutter 56 an ihrem jeweiligen Platz auf der Gewindespindel 55, da ein selbsthemmendes Gewinde (Trapezgewinde) zum Einsatz kommt.

Die Gewindespindel 55 ist in den Lagerpunkte 57, 58 drehbar gelagert. Bei einer Drehung der Gewindespindel 55 (Drehbewegung) wird die Gewindemutter 56 auf der Gewindespindel 55 auf bzw. ab bewegt (geradlinige Bewegung). Die Gewindespindel 55 ist dabei manuell und/oder motorisch betätigbar.

Die Gewindemutter 56 ist bei der abgebildeten Ausführungsform der Erfindung mit einem Gleitschuh 54 verbunden und wird auf einer in dem Koppelelement 21 vorgesehenen offenen Kulisse 47 geführt. Die Kulisse 47 ist gebogen, nämlich kreisförmig ausgeführt. Damit trotz der geradlinigen Bewegung der Gewindemutter 56 auf der Gewindespindel 55 das vordere Federende 28 mit Hilfe des Gleitschuhs 54 auf einer Kreisbahn mit im wesentlichen konstanten Radius um das andere Federende 27 bewegbar ist, ist der Gleitschuh 54 beweglich an der Gewindemutter 56 gelagert, nämlich um eine quer zu der Stuhllängsrichtung 14 verlaufende Schwenkachse 59 schwenkbar. Zu diesem Zweck weist die Gewindemutter 56 beidseitig in Querrichtung aus der Gewindemutter 56 herausragende Lagerzapfen 60 auf, an denen der Gleitschuh 54 gelagert ist, siehe Fig. 10. Der Gleitschuh 54 weist zu diesem Zweck geeignete Lagerstellen 61 zur Aufnahme der Lagerzapfen 60 auf. Dem Gleitschuh 54 wird hiermit ein zusätzlicher rotatorischer Freiheitsgrad gegeben. Der Gleitschuh 54 kann also um die Schwenkachse 59 in Schwenkrichtung 63 relativ zu der Gewindemutter 56 verschwenkt werden, um mit seiner Gleitfläche 62 dem Verlauf der Kulisse 47 zu folgen. Der Gleitschuh 54 ist hinsichtlich dieses Freiheitsgrades von der Gewindemutter 56 entkoppelt. Der auf der Kulisse 47 gleitenden Gleitfläche 62 des Gleitschuhs 54 gegenüberliegend befindet sich eine Lagerfläche 63 des Gleitschuhs 54, an der sich das vordere Federende 28, genauer gesagt der Federteller 32 zur Ausbildung des vorderen Widerlagers 31 abstützt.

Alternativ dazu ist es möglich, trotz der geradlinigen Bewegung der Gewindemutter 56 auf der Gewindespindel 55 eine Kurvenbahn des Gleitschuhs 54 zu bewerkstelligen, indem die Gewindemutter 56 auf der Gewindespindel 55 ein besonders großes Spiel aufweist, so daß sich ein weiterer Freiheitsgrad der Gewindemutter 56 quer zu der Spindelachse ergibt (in den Figuren nicht dargestellt). Eine Möglichkeit, einen rotatorischen Freiheitsgrad der Gewindemutter 56 ohne Axialspiel zu erreichen, besteht darin, ein Gewinde mit einer speziellen Flankenform zu verwenden. In beiden Fällen wird kein zusätzliches Bauteil als Gleitschuh 54 benötigt, da die Gewindemutter 56 selbst die Funktion des Gleitschuhs 54 übernehmen kann und sich trotz ihrer linearen Bewegung auf der Gewindespindel 55 dennoch auf einer Kurvenbahn entlang der Kulisse 47 bewegen kann, während sich das vordere Federende 28 unmittelbar an ihr abstützt.

In dem in Fig. 6 bis 9 gezeigten Beispiel dient ein am unteren Ende der Gewindespindel 55 mit der Spindel 55 drehfest verbundenes Antriebsrad 62, beispielsweise aus Zahnrad (Stirnrad) ausgeführt, zur Übertragung einer externen Drehbewegung auf die Gewindespindel 55. Das Antriebsrad 62 kann zu diesem Zweck, erforderlichenfalls unter Zwischenschaltung einer oder mehrerer geeigneter Übertragungs- bzw. Getriebestufen, mit einem elektromotorischen Antrieb oder einem an geeigneter Stelle der Mechanik vorgesehenen Handrad oder dergleichen, verbunden sein (in den Figuren nicht dargestellt). Von der "harten" in die "weiche" Einstellung gelangt man, wenn durch eine Betätigung des Antriebsrades 62 die Gewindespindel 55 in Drehung versetzt wird, so daß sich die Gewindemutter 56 und damit der Angriffspunkt 42 der Feder 30 in Richtung der Querachse 19 bewegt, der entsprechende Abstand 36 also kleiner, der Hebelarm 35 kürzer und das auf die Mechanik wirkende Rückstelldrehmoment bei einem Verschwenken der Rückenlehne und damit der Schwenkwiderstand geringer wird.

### Bezugszeichenliste

- 1: Basisträger
- 2: Konusaufnahme
- 3: Sitzträger
- 4: Rückenlehnenträger
- 5: Wange
- 6: hinterer Mechanikbereich
- 7: Schwenkrichtung
- 8: vorderer Bereich des Sitzträgers
- 9: hinterer Bereich des Basisträgers
- 10: Stuhlsäule
- 11: Hauptschwenkachse, erste (hintere) Querachse
- 12: Mitnehmer
- 13: erste Gelenkachse
- 14: Stuhllängsrichtung
- 15: zweite Gelenkachse
- 16: hinteres Koppelelement
- 17: vorderer Mechanikbereich
- 18: vorderer Bereich des Basisträgers
- 19: zweite (vordere) Querachse
- 20: (frei)
- 21: Koppelelement
- 22: dritte Gelenkachse
- 23: vierte Gelenkachse
- 24: (frei)
- 25: hinterer Bereich des Sitzträgers
- 26: (frei)
- 27: hinteres Federende
- 28: vorderes Federende
- 29: Schwenkbewegung des Koppelelements
- 30: Schraubendruckfeder, Federelement
- 31: vorderes Widerlager
- 32: vorderer Federteller
- 33: Führungsstange
- 34: hinterer Federteller
- 35: Hebelarm
- 36: Abstand
- 37: hinteres Widerlager
- 38: Federwirklinie
- 39: (frei)
- 40: Verbindungs-/Angriffspunkt des hinteren Federendes
- 41: Schwenkbewegung des Hebelarms
- 42: Verbindungs-/Angriffspunkt des vorderen Federendes
- 43: Einstellmittel, Kurventrieb
- 44: Kurventräger, Kurvenscheibe
- 45: Kurvenrolle, Abtaster
- 46: Kurve
- 47: Kulisse
- 48: hintere Mulde
- 49: vordere Mulde
- 50: Betätigungsrichtung
- 51: Gleitschuh (erste Ausführungsform)
- 52: Drehachse
- 53: Einstellmittel, Bewegungsgewinde
- 54: Gleitschuh (zweite Ausführungsform)
- 55: Gewindespindel
- 56: Gewindemutter
- 57: oberer Lagerpunkt der Spindel
- 58: unterer Lagerpunkt der Spindel
- 59: Schwenkachse des Gleitschuhs
- 60: Lagerzapfen
- 61: Lagerstelle
- 62: Antriebsrad

- 100: Synchronmechanik
- 101: Synchronmechanik

- H: Anhebebewegung
- S: Absenkbewegung

## Patentansprüche

1. Synchronmechanik (100, 101) für eine korrelierte Sitz-Rückenlehnen-Bewegung eines Bürostuhles, mit einem auf einer Stuhlsäule (10) plazierbaren Basisträger (1), einem Sitzträger (3) und einem Rücklehnenträger (4),
wobei der Rückenlehnenträger (4) sowohl um eine erste Querachse (11) schwenkbar mit dem Basisträger (1), als auch mit dem Sitzträger (3) gelenkig verbunden ist derart, daß eine Schwenkbewegung (7) der Rückenlehne von einer Grundstellung in eine nach hinten verschwenkte Stellung eine sofortige Absenkbewegung (S) des in Stuhllängsrichtung (14) gesehen hinteren Bereiches (25) des Sitzträgers (3) nach hinten unten induziert, und
wobei der Sitzträger (3) über ein Koppelelement (21) mit dem Basisträger (1) gelenkig verbunden ist derart, daß bei der Schwenkbewegung (7) der Rückenlehne von der Grundstellung in die nach hinten verschwenkte Stellung eine sofortige Anhebebewegung (H) des in Stuhllängsrichtung (14) gesehen vorderen Bereiches (8) des Sitzträgers (3) nach hinten oben erfolgt,
wobei das Koppelelement (21) sowohl um eine zweite Querachse (19) schwenkbar mit dem Basisträger (1), als auch mit dem Sitzträger (3) gelenkig verbunden ist,
wobei ein Federmechanismus zum Einstellen des Schwenkwiderstandes der Rückenlehne vorgesehen ist, welcher Federmechanismus wenigstens ein Federelement (30) aufweist, wobei sich das wenigstens eine Federelement (30) mit seinem einen Federende (28) an dem Koppelelement (21) abstützt,
wobei der Federmechanismus Mittel (53) zum Einstellen der Federkraft des wenigstens einen Federelements (30) aufweist derart, daß die Entfernung des sich an dem Koppelelement (21) abstützenden Federendes (28) zu der zweiten Querachse (19) veränderbar ist, wobei die Einstellmittel (53) ein Bewegungsgewinde aufweisen, mit einer Gewindespindel und mit einer auf der Gewindespindel beweglich geführten Gewindemutter, wobei die Gewindemutter mit dem sich an dem Koppelelement (21) abstützenden Federende (28) des wenigstens einen Federelements (30) verbunden ist und wobei dieses Federende (28) durch eine Bewegung der Gewindemutter in Positionen unterschiedlicher Federkraft bewegbar ist.

2. Synchronmechanik (100, 101) nach Anspruch 1, wobei sich das wenigstens eine Federelement (30) mit seinem anderen Federende (27) an dem Basisträger (1) oder an dem Rückenlehnenträger (4) abstützt.

3. Synchronmechanik (100, 101) nach Anspruch 1 oder 2, wobei die Einstellmittel (53) derart ausgebildet sind, daß das sich an dem Koppelelement (21) abstützende Federende (28) auf einer Kreisbahn mit im wesentlichen konstanten Radius um das andere Federende (27) dieses Federelements (30) bewegbar ist.

## Claims

1. Synchronizing mechanism (100, 101) for a correlated seat-backrest movement of an office chair, having a base support (1) which can be placed on a chair column (10), a seat support (3) and a backrest support (4),
wherein the backrest support (4) is connected in an articulated manner both to the base support (1) so as to be pivotable about a first transverse axis (11) and to the seat support (3) in such a manner that a pivoting movement (7) of the backrest from an initial position into a rearwardly pivoted position induces an immediate lowering movement (S) of the rear region (25) of the seat support (3), as seen in the longitudinal direction (14) of the chair, rearwardly downwards, and
wherein the seat support (3) is connected in an articulated manner to the base support (1) via a coupling element (21) in such a manner that, when the backrest performs the pivoting movement (7) from the initial position into the rearwardly pivoted position, an immediate lifting movement (H) of the front region (8) of the seat support (3), as seen in the longitudinal direction (14) of the chair, takes place rearwardly upwards,
wherein the coupling element (21) is connected in an articulated manner both to the base support (1) so as to be pivotable about a second transverse axis (19) and to the seat support (3),
wherein a spring mechanism is provided for setting the pivoting resistance of the backrest, which spring mechanism has at least one spring element (30),
wherein the at least one spring element (30) is supported by its one spring end (28) on the coupling element (21),
wherein the spring mechanism has means (53) for setting the spring force of the at least one spring element (30) in such a manner that the distance of the spring end (28) supported on the coupling element (21) from the second transverse axis (19) can be changed, wherein the setting means (53) have a movement thread, with a threaded spindle and with a threaded nut guided movably on the threaded spindle, wherein the threaded nut is connected to that spring end (28) of the at least one spring element (30) which is supported on the coupling element (21), and wherein said spring end (28) is movable into positions of differing spring force by means of a movement of the threaded nut.

2. Synchronizing mechanism (100, 101) according to Claim 1, wherein the at least one spring element (30) is supported by its other spring end (27) on the base support (1) or on the backrest support (4).

3. Synchronizing mechanism (100, 101) according to Claim 1 or 2, wherein the setting means (53) are designed in such a manner that the spring end (28) supported on the coupling element (21) is movable about the other spring end (27) of said spring element (30) on a circular path having a substantially constant radius.

## Revendications

1. Mécanisme synchrone (100, 101) pour un déplacement corrélé d'un siège et d'un dossier d'une chaise de bureau, comprenant un support de base (1) pouvant être placé sur un pied de chaise (10), un support de siège (3) et un support de dossier (4),
le support de dossier (4) étant raccordé au support de base (1) de façon à pouvoir pivoter autour d'un axe transversal (11) ainsi qu'au support de siège (3) de manière articulée de telle sorte qu'un mouvement de pivotement (7) du dossier d'une position de base dans une position pivotée vers l'arrière induise un mouvement d'abaissement immédiat (S) vers l'arrière et vers le bas de la région (25) arrière, vue dans la direction longitudinale de la chaise (14), du support de siège (3), et
le support de siège (3) étant raccordé de manière articulée au support de base (1) par le biais d'un élément d'accouplement (21) de telle sorte que lors du mouvement de pivotement (7) du dossier de la position de base dans la position pivotée vers l'arrière, il se produise un mouvement de levage immédiat (H) vers l'arrière et vers le haut de la région (8) avant, vue dans la direction longitudinale de la chaise (14), du support de siège (3),
l'élément d'accouplement (21) étant raccordé au support de base (1) de façon à pouvoir pivoter autour d'un deuxième axe transversal (19) ainsi qu'au support de siège (3) de manière articulée,
un mécanisme à ressort pour l'ajustement de la résistance de pivotement du dossier étant prévu, lequel mécanisme à ressort comprend au moins un élément de ressort (30),
ledit au moins un élément de ressort (30) s'appuyant contre l'élément d'accouplement (21) par l'une de ses extrémités de ressort (28),
le mécanisme à ressort comprenant des moyens (53) pour l'ajustement de la force de ressort dudit au moins un élément de ressort (30) de telle sorte que la distance de l'extrémité de ressort (28) s'appuyant contre l'élément d'accouplement (21) au deuxième axe transversal (19) puisse être modifiée, les moyens d'ajustement (53) comprenant un filetage de mouvement, avec une broche filetée et avec un écrou fileté guidé de manière mobile sur la broche filetée, l'écrou fileté étant raccordé à l'extrémité de ressort (28), s'appuyant contre l'élément d'accouplement (21), dudit au moins un élément de ressort (30), et cette extrémité de ressort (28) pouvant être déplacée par un mouvement de l'écrou fileté dans des positions de forces de ressort différentes.

2. Mécanisme synchrone (100, 101) selon la revendication 1, dans lequel ledit au moins un élément de ressort (30) s'appuie, par son autre extrémité de ressort (27), contre le support de base (1) ou contre le support de dossier (4).

3. Mécanisme synchrone (100, 101) selon la revendication 1 ou 2, dans lequel les moyens d'ajustement (53) sont réalisés de telle sorte que l'extrémité de ressort (28) s'appuyant contre l'élément d'accouplement (21) peut être déplacée sur une trajectoire circulaire de rayon sensiblement constant autour de l'autre extrémité de ressort (27) de cet élément de ressort (30).
